# EUROPÄISCHE PATENTSCHRIFT

(11) **EP 1 186 499 B1**
(45) Veröffentlichungstag und Bekanntmachung des Hinweises auf die Patenterteilung: **03.08.2005**
(21) Anmeldenummer: 01121503.5
(22) Anmeldetag: 08.09.2001
(51) Int. Cl.: B61D 17/18, B61D 37/00

(54) **Wagenkasten mit Innendachverkleidung**
Vehicle body with interior lining of the roof
Caisse de véhicule avec habillage intérieur pour le toit

(30) Priorität: 09.09.2000 DE 10044661
(43) Veröffentlichungstag der Anmeldung: 13.03.2002
(73) Patentinhaber: Bombardier Transportation GmbH, 13627 Berlin (DE)
(72) Erfinder: Ungermann, Steffen, 90453 Nürnberg (DE); Bruderer, Peter, 9038 Rehetobel (CH)
(74) Vertreter: COHAUSZ & FLORACK

(56) Entgegenhaltungen:
- DE-A- 2 927 640
- DE-A- 3 530 533
- DE-A- 19 746 795
- US-A- 2 264 637
- US-A- 2 925 050

## Beschreibung

Die Erfindung betrifft einen Wagenkasten gemäß dem Oberbegriff des ersten Anspruchs.

Bei einem bekannten Wagenkasten dieser Art (CA 597198) besteht die Innenverkleidung im Bereich des Wagenkasten-Daches aus einer unterhalb des Zenits des Daches vorgesehenen mittleren Teilverkleidung, die mit Abstand unter der Dachinnenwand über daran festgesetzte Hängehalter angeordnet ist. Quer zur Längsrichtung des Wagenkastens schließen sich rechts und links an die mittlere Teilverkleidung weitere nach unten abfallende Teilverkleidungen an, deren obere Endkante am benachbarten Hängehalter festgesetzt ist, der die mittlere Teilverkleidung hält. Die nach unten gerichteten, gegenüber liegenden Endkanten dieser Teilverkleidungen sind ihrerseits an Halteschienen festgesetzt, welche sich in Wagenkasten-Längsrichtung erstrecken. Von diesen Halteschienen läuft jeweils eine weitere Teilverkleidung nach unten in den Bereich der Oberkanten von Fensteröffnungen in den Seitenwänden des Wagenkastens. Die unteren Endkanten dieser dritten Teilverkleidungen sind wiederum an einer in Wagenkasten-Längsrichtung verlaufenden zusätzlichen Halteschiene festgelegt, an welcher auch eine Fensterverkleidungsleiste gehalten ist, die anderenends mit einem am Fensterrahmen festgesetzten Gummielement in Eingriff steht. Das jeweils zwischen den Halteschienen sitzende Teilverkleidungselement ist mit Durchbrüchen versehen, durch die hindurch der Fuß von Trägerelementen läuft, die an der Seitenwand des Wagenkastens festgesetzt sind und in den Innenraum des Wagenkastens ragen, wo sie als Gepäckträger ausgebildet sind. Die mittlere Teilverkleidung ist dabei tiefer abgehängt, als die beiden seitlich sich anschließenden Teilverkleidungen, wobei die mittlere Teilverkleidung Beleuchtungselemente aufnimmt.

Die DE 29 27 640 A1 offenbart eine Innenverkleidung für den Deckenbereich von Schienenfahrzeugen, die aus einer Mehrzahl gleichartiger, jeweils eine Dachhälfte überdeckender Deckenplatten besteht. Die Deckenplatten sind an ihren in Fahrzeuglängsrichtung verlaufenden Längskanten am Fahrzeugaufbau lösbar befestigt und an ihren Querkanten miteinander mittels einer Leiste verbunden, welche eine zwischen benachbarten Deckenplatten gebildete Fuge ausfüllt und in Nuten eingreift, die in den zueinander weisenden Querkanten der Deckplatten ausgebildet sind. Die Längskanten der Deckenplatten sind an Strangpressprofilen befestigt, die mittels ausrichtbarer Konsolen einerseits im Bereich der Dachmitte und andererseits im Bereich des Seitenwandobergurtes angeordnet sind. Die Querkanten der Deckenplatten sind dabei jeweils durch eine flexible, den gesamten Querschnitt der Nuten und der Fuge ausfüllende und in Längsrichtung der Nuten in diese einschiebbare Verbindungsleiste miteinander verbunden. Die im Bereich der Dachmitte angeordneten Strangpressprofile sind zugleich für die Befestigung eines Luftkanals, von Deckenleuchten und Lautsprechern ausgebildet, während die im Bereich des Seitenobergurtes angeordneten Strangpressprofile für die Befestigung der Gepäckablage und von Sitzplatzleuchten ausgebildet sind.

Der vorliegenden Erfindung liegt die Aufgabe zugrunde, bei einem Wagenkasten gemäß dem Oberbegriff des ersten Anspruchs Maßnahmen zu treffen, durch welche die Innenverkleidung aus einer geringen Zahl von Bauelementen hergestellt und auf einfache Weise montiert werden kann.

Die Lösung dieser Aufgabe erfolgt gemäß der Erfindung durch die kennzeichnenden Merkmale des ersten Anspruchs. Vorteilhafte Ausgestaltungen sind in weiteren Ansprüchen angegeben.

Bei einem Aufbau eines Wagenkastens gemäß der Erfindung werden vorzugsweise eigenständige Halteelemente für daran festzusetzende Gepäckträger auch als Einsteckhalterung für die jeweils einteilige seitliche Teilverkleidung herangezogen, so daß diese seitlichen Teilverkleidungen nur mit ihrer unteren Endkante in Eingriff mit den Halteelementen zu stecken sind. Die gegenüber liegenden Endkanten brauchen dann nur noch nach oben geschwenkt und im oberen Dachbereich an dort vorgesehenen Hängehaltern festgesetzt zu werden. Eine zusätzliche Unterteilung der seitlichen Teilverkleidungen erübrigt sich dadurch. Die Halteelemente für den jeweiligen Gepäckträger können mit ihrer Unterkante nahe dem Bereich der oberen Längskante der benachbarten Fensteröffnungen angeordnet werden, so daß in diesem Bereich keine zusätzlichen schmalen streifenförmigen Teilverkleidungen erforderlich sind. Von Vorteil ist dabei auch, daß die seitlichen Teilverkleidungen auf ihrer der Innenseite der Wagenkasten-Dachwand zugewandten Oberseite in dem Bereich, welcher zur mittleren Teilverkleidung hin weist, jeweils einstückig angeformte und in Wagenkasten-Längsrichtung verlaufende Luftkanäle aufweisen, für die sonst eigene Haltemittel vorzusehen und zu montieren sind. Besonders zweckmäßig ist es dann, zwischen jeder seitlichen Teilverkleidung und der mittleren Teilverkleidung einen Zuluftkanal zu integrieren, wobei diese Zuluftkanäle mit den Luftkanälen an den seitlichen Teilverkleidungen kommunizieren und andererseits in den Wagenkasten-Innenraum ausmündende Luftauslaßelemente aufweisen. Wird dabei die mittlere Teilverkleidung in einer Ebene angeordnet, die höher als die ihr zugewandten Endkanten der benachbarten Teilverkleidungen liegt, dann können die Luftauslaßelemente der Zuluftkanäle an ihren einander zugewandten Seiten vorgesehen werden, so daß eine weitgehend horizontale Ausblasrichtung erzielt wird. Zweckmäßig ist es dabei, die geschlossene Unterseite des Luftkanals zumindest annähernd in der Ebene anzuordnen, in welcher die Endkanten der seitlich anschließenden Teilverkleidungen liegen. Hierbei kann der Zuluftkanal zugleich an seiner Unterseite mit Beleuchtungsmitteln ausgestattet sein, um eine allgemeine Ausleuchtung des Wagenkasten-Innenraums zu erzielen. Besonders Zweckmäßig ist es, den Zuluftkanal als eigenständiges Bauteil auszubilden, das nach unten ausschwenkbar entweder an einer der Teilverkleidungen oder am benachbarten Hängehalter gelagert ist. Reinigungs- und Reparaturarbeiten können so in einfacher Weise am Zuluftkanal und den Beleuchtungsmitteln ausgeführt werden.

Die mittlere Teilverkleidung kann ebenso wie die seitlichen Teilverkleidungen in Wagenkasten-Längsrichtung aus mehreren Teilabschnitten bestehen. Die mittleren Teilabschnitte können dabei zumindest an ihren einander zugewandten, quer zur Wagenkasten-Längsrichtung verlaufenden Querenden nach unten zum Wagenkasten-Innenraum hin abgebogene Kantenstege aufweisen, durch die eine erhöhte mechanische Stabilität dieser Teilabschnitte erreicht wird. Dabei bilden diese quer zur Wagenkasten-Längsrichtung verlaufenden Kantenstege optische Unterbrechungen der sonst langen, mittleren Innenfront. Diese Kantenstege können dabei bis in die Ebene herunter gezogen werden, in welcher die einander zugewandten Endkanten der benachbarten seitlichen Teilverkleidungen liegen, so daß vom Betrachter entferntere Teile der mittleren Innenverkleidung so erscheinen, als ob sie einen stufenlosen, glatten Übergang zwischen den seitlichen Teilverkleidungen bilden. Auch die seitlichen Teilverkleidungen können in Wagenkasten-Längsrichtung aus mehreren Teilabschnitten aufgebaut sein, wobei dann zweckmäßigerweise die quer zur Wagenkasten-Längsrichtung verlaufenden Stirnenden mit U-förmigen Nutanformungen ausgestattet werden, deren offene Seiten einander zugewandt sind. Zur spaltfreien Verbindung kann dann in diese sich gegenüber stehenden offenen Nuten eine Verbindungsleiste eingeschoben werden, die zugleich auch einen spaltfreien Übergang zwischen den aneinander angrenzenden Teilabschnitten bewirken.

Daneben können die Teilverkleidungen in einem Wagenkastenabschnitt, dessen Boden tiefer angeordnet ist, als der Boden in einem zweiten Wagenkastenabschnitt, einen größeren Höhenabstand vom zugehörigen Dachabschnitt aufweisen als die Teilverkleidungen im zweiten Wagenkastenabschnitt. Dadurch können im Raum zwischen den Teilverkleidungen und der Innendachfläche des niederflurigen ersten Wagenkastenabschnitts relativ großvolumige Hilfseinrichtungen wie Druckluftbehälter und dergleichen neben üblichen elektrischen und hydraulischen Leitungen angeordnet werden, während im hochflurigen zweiten Wagenkastenabschnitt zwischen den Teilverkleidungen und der Dachinnenfläche nur flache oder kleinvolumige Hilfsmittel wie Leitungen und kleine Steuergeräte untergebracht werden können. Schließlich ergibt sich auch die Möglichkeit, an der Unterseite der die Gepäckträger tragenden Halteelemente eine Verblendleiste anzuordnen, die einseitig an der benachbarten Wagenkastenseitenwand im Bereich der Oberkante der Fenster anliegt und die elektrische Beleuchtungskörper, insbesondere Punktstrahler aufnehmen kann. Diese Verblendleiste kann somit zugleich die Verkleidung der oberen Längskante der Fensterausschnitte bzw. der Fensterrahmen bilden.

Die Erfindung ist nachfolgend anhand der Zeichnungen eines Ausführungsbeispiels näher erläutert.

Es zeigen:
- Fig.1: ein Schienenfahrzeug mit einem Wagenkasten, der einen hochflurigen und einen niederflurigen Wagenkastenabschnitt aufweist,
- Fig. 2: eine Querschnittsdarstellung durch den Wagenkasten im niederflurigen Wagenkastenabschnitt und
- Fig. 3: einen Querschnitt durch den hochflurigen Wagenkastenabschnitt.

Ein Wagenkasten 1, der auf Fahrwerken 2 abgestützt ist, ist Teil eines nicht weiter dargestellten Schienenfahrzeugs. Der Wagenkasten 1 weist einen niederflurigen Wagenkastenabschnitt auf, dessen Boden 3 gegenüber der durch Schienen 4 vorgegebenen Ebene eine geringere Höhe aufweist, als der Boden 5 des hochflurigen Wagenkastenabschnitts. Der hochflurige Wagenkastenabschnitt ist dabei an seinem freien Ende mit einem Fahrerhaus 6 abgeschlossen. Am Übergang zwischen dem niederflurigen Boden 3 und dem hochflurigen Boden 5 befindet sich in der jeweiligen Seitenwand 6 eine im Bereich des Bodens 3 vorgesehene Tür 7 sowie im Innenraum 8 des Wagenkastens 1 eine Treppe 9 oder auch eine Rampe. In den Seitenwänden 6 befinden sich zudem Fensteröffnungen 10, die jeweils durch in Fahrtrichtung gegenläufig geneigte schmale Fensterstützen 11 getrennt sind. Der Innenraum 8 des Wagenkastens ist in den beiden Wagenkastenabschnitten zum Dach 12 des Wagenkastens 1 hin mit einer Innenverkleidung versehen, die jedenfalls quer zur Wagenkasten-Längsachse, also in Fahrtrichtung in nur drei Teilverkleidungen 13 und 14 unterteilt ist. Dabei schließt sich an die mittlere Teilverkleidung 14 zu den Fensteröffnungen 10 hin seitlich je eine Teilverkleidung 13 an. Dabei sind die beiden dem mittleren Verkleidungsteil 14 benachbarten Teilverkleidungen 13 spiegelbildlich ausgebildet. An den Innenseiten der Seitenwände 6 sind eng benachbart zu dem Bereich der oberen Längskante 15 der jeweils benachbarten Fensteröffnung 10 Halteelemente 16 festgesetzt, an welchen einerseits Gepäckträger 17 befestigt sind und die andererseits nahe der Innenseite der jeweiligen Seitenwand 6 jeweils eine nach oben offene Nut 18 aufweisen, in welche jeweils von oben die Längsunterkante 19 der zugeordneten äußeren Teilverkleidung 13 eingesteckt ist. Das Halteelement 16 erstreckt sich dabei in Wagenkasten-Längsrichtung über den mit den Teilverkleidungen 13 und 14 zu verkleidenden Längenbereich des jeweiligen Wagenkastenabschnitts. Dabei tragen die Halteelemente 16 an ihrer Unterseite je eine Verblendleiste 20, die einseitig eng an die Innenseite der benachbarten Wagenkasten-Seitenwand 6 im Bereich der Oberkante 15 der betreffenden Fensteröffnungen 10 herangeführt ist und in die z. B. elektrische Beleuchtungskörper integriert sind. Diese Beleuchtungskörper sind insbesondere als Punktstrahler ausgebildet und in ihrer Strahlungsrichtung so ausgerichtet, daß sie zu darunter angeordneten Sitzen 21 Licht ausstrahlen können.

Die seitlichen Teilverkleidungen 13 weisen an ihrer dem Wagenkasten-Dach 12 zugewandten Oberseite vorzugsweise benachbart zur mittleren Teilverkleidung 14 jeweils einstückig angeformte, in Wagenkasten-Längsrichtung verlaufende Luftkanäle 22 zur Versorgung des Wagenkasten-Innenraumes mit gegebenenfalls beheizter oder gekühlter Frischluft auf. Zur Einleitung der Frischluft in den Wagenkasten-Innenraum 8 ist jeweils zwischen einer seitlichen Teilverkleidung 13 und der zugehörigen mittleren Teilverkleidung 14 ein Zuluftkanal 23 vorgesehen, der in den Wagenkasten-Innenraum 8 ausmündende Luftauslaßelemente 24 besitzt. Dabei ist die mittlere Teilverkleidung 14 in einer Ebene angeordnet, die höher als die ihr zugewandten unteren Endkanten 25 der benachbarten seitlichen Teilverkleidungen 13 liegt. Die Luftauslaßelemente 24 sind dabei im jeweiligen Zuluftkanal 23 im Höhenbereich zwischen den Endkanten 25 und der Unterseite der mittleren Teilverkleidung 14 angeordnet, so daß sie aufeinander zuweisen und die Luft jeweils zur Wagenkastenmitte hin zumindest annähernd in waagrechter Richtung ausblasen. Die Zuluftkanäle 23 können zudem an ihrer Unterseite 26 in den Wagenkasten-Innenraum 8 gerichtete Beleuchtungsmittel aufweisen, mittels welchen eine allgemeine Ausleuchtung des Wagenkasten-Innenraums 8 erzielt wird. Dabei liegt die Unterseite 26 der Luftkanäle 23 vorzugsweise zumindest annähernd in der Ebene, in welcher die Endkanten 25 der seitlich anschließenden Teilverkleidungen 13 liegen, so daß sich die Luftkanäle 23 in die Innenkontur der Innenverkleidung 13, 14 einfügt. Dazu ist auch zumindest die mittlere Teilverkleidung 14 in Wagenkasten-Längsrichtung aus mehreren Teilabschnitten 14.1 aufgebaut. Die Teilabschnitte 14.1 weisen dabei an ihren einander zugewandten, quer zur Wagenkasten-Längsridhtung verlaufenden Querenden nach unten zum Wagenkasten-Innenraum 8 hin abgebogene Kantenstege 27 auf. Diese Kantenstege 27 sind höchstens bis in die Ebene herunter gezogen, in welcher die einander zugewandten Endkanten 25 der seitlich benachbarten Teilverkleidungen 13 liegen. Die Kantenstege 27 bilden dabei optische Unterbrechungen der Längsfront der mittleren Teilverkleidung 14, die dadurch nach Art einer Cassettendecke unterteilt ist. Benachbarte Kantenstege 27 weisen an ihren unteren Querkanten aufeinander zu gerichtete, waagerecht gerichtete Schenkel 28 auf, so daß im Bereich der Kantenstege 27 mit ihren Stegen 28 ein balkenartiges Querelement geschaffen ist.

Die Luftkanäle 23 sind schwenkbar an einer der benachbarten Teilverkleidungen 13 oder 14 angelenkt, wobei die Teilverkleidungen 13, 14 im Bereich der Luftkanäle 23 über dort angeordnete Befestigungselemente 29 an die Innenseite des Daches 12 angehängt sind.

Die seitlichen Teilverkleidungen 13 können ebenso wie die mittlere Teilverkleidung 14 in Wagenkasten-Längsrichtung aus mehreren Teilabschnitten bestehen, welche zumindest an ihren einander zugewandten, quer zur Wagenkasten-Längsrichtung verlaufenden Stirnenden U-förmige Nutanformungen aufweisen, deren offene Seiten einander zugewandt sind. In die jeweils einander benachbarten, mit ihren offenen Seiten einander zugewandten Nutanformungen können dann Verbindungsleisten eingeschoben werden, welche den sonst vorhandenen Spalt zwischen den Teilabschnitten der Teilverkleidungen 13 überbrücken bzw. verschließen und dabei die Teilabschnitte in einer durchgehenden Front halten und verbinden.

Im Bereich des niederflurigen Bodens 3 steht eine Höhe des Wagenkasten-Innenraumes zur Verfügung, die es ermöglicht, die dort vorgesehenen Teilverkleidungen 13, 14 mit größerem Abstand vom Dach 12 anzuordnen, als das im anschließenden zweiten Wagenkastenabschnitt mit dem hochflurig angeordneten Boden 5 möglich ist. Dadurch können in dem im niederflurigen Wagenkastenabschnitt zwischen dem Dach 12 und der Innenverkleidung aus den Teilverkleidungen 13, 14 vorhandenen Raum großvolumige Hilfsgerätschaften wie Druckluftbehälter oder dergleichen neben notwendigen Steuereinrichtungen und Leitungen angeordnet werden, während im hochflurigen Wagenkastenabschnitt die Zuluftkanäle 22 bis nahe an die Innenseite des Daches 12 reichen und lediglich Raum für Steuerleitungen, elektronische Geräte und dergleichen im Bereich der mittleren Teilverkleidung 14 vorhanden ist. Dagegen können im hochflurigen Wagenkastenabschnitt unter dem Boden 5 Antriebselemente, wie Motoren, Getriebe, Hilfsbetriebe und dergleichen untergebracht werden.

## Patentansprüche

1. Wagenkasten, insbesondere für ein Schienenfahrzeug, mit einer im Dachbereich vorgesehenen Innenverkleidung, welche zumindest quer zur Wagenkasten-Längsachse aus mehreren Teilverkleidungen (13, 14) besteht, von welchen die mittlere Teilverkleidung (14) und seitlich daran anschließende Teilverkleidungen (13) im Bereich ihrer der mittleren Teilverkleidung (14) zugewandten Endkanten an der Dachinnenseite festgesetzt sind, und mit Gepäckträgern (17) an gegenüber liegenden Wagenkasten-Seitenwänden (6), die unterhalb der Gepäckträger (17) mit Fensteröffnungen (10) versehen sind, wobei an den Seitenwänden (6) Halteelemente (16) festgesetzt sind, an welche die Gepäckträger (17) angesetzt sind,
**dadurch gekennzeichnet, dass** die Innenverkleidung quer zur Wagenkasten-Längsachse aus insgesamt drei Teilverkleidungen (13, 14) besteht, dass die Halteelemente (16) jeweils eine nach oben offene Nut (18) aufweisen, in welche jeweils die Längsunterkante (19) der zugeordneten seitlichen Teilverkleidung (13) eingesteckt ist und dass die seitlichen Teilverkleidungen (13) auf ihrer dem Wagenkasten-Dach (12) zugewandten Oberseite benachbart zur mittleren Teilverkleidung (14) jeweils einstückig angeformte, in Wagenkasten-Längsrichtung verlaufende Luftkanäle (22) aufweisen.

2. Wagenkasten nach Anspruch 1,
**dadurch gekennzeichnet, dass** das Haltelement (16) für den jeweiligen Gepäckträger (17) mit seiner Unterkante nahe dem Bereich der oberen Längskante (15) der benachbarten Fensteröffnung (10) angeordnet ist.

3. Wagenkasten nach Anspruch 1 oder 2,
**dadurch gekennzeichnet, dass** jeweils zwischen einer seitlichen (13) und der zugehörigen mittleren (14) Teilverkleidung ein Zuluftkanal (23) mit in den Wagenkasten-Innenraum (8) ausmündenden Luftauslasselementen (24) vorgesehen ist.

4. Wagenkasten nach einem der Ansprüche 1 bis 3,
**dadurch gekennzeichnet, dass** die mittlere Teilverkleidung (14) in einer Ebene angeordnet ist, die höher als die ihr zugewandten Endkanten (25) der benachbarten Teilverkleidungen (13) liegt und dass Luftauslasselemente (24) von Zuluftkanälen (23) an ihren einander zugewandten Seiten vorgesehen sind.

5. Wagenkasten nach Anspruch 3 oder 4,
**dadurch gekennzeichnet, dass** der Zuluftkanal (23) an seiner Unterseite in den Wagenkasten-Innenraum (8) gerichtete Beleuchtungsmittel (26) aufweist.

6. Wagenkasten nach einem der Ansprüche 3 bis 5,
**dadurch gekennzeichnet, dass** die Unterseite des Zuluftkanals (23) zumindest annähernd in der Ebene angeordnet ist, in welcher die Endkanten (25) der seitlich anschließenden Teilverkleidungen (13) liegen.

7. Wagenkasten nach einem der Ansprüche 1 bis 6,
**dadurch gekennzeichnet, dass** zumindest die mittlere Teilverkleidung (14) in Wagenkasten-Längsrichtung aus mehreren Teilabschnitten (14.1) besteht, die zumindest an ihren einander zugewandten, quer zur Wagenkasten-Längsrichtung verlaufenden Querenden nach unten zum Wagenkasten-Innenraum (8) hin abgebogene Kantenstege (27) aufweisen.

8. Wagenkasten nach Anspruch 7,
**dadurch gekennzeichnet, dass** die Kantenstege (27) höchstens bis in die Ebene herunter gezogen sind, in welcher die einander zugewandten Endkanten (25) der benachbarten seitlichen Teilverkleidungen (13) liegen.

9. Wagenkasten nach einem der Ansprüche 3 bis 8,
**dadurch gekennzeichnet, dass** der Zuluftkanal (23) nach unten schwenkbar angeordnet ist.

10. Wagenkasten nach einem der Ansprüche 1 bis 9,
**dadurch gekennzeichnet, dass** zumindest die seitlichen Teilverkleidungen (13) in Wagenkasten-Längsrichtung aus mehreren Teilabschnitten bestehen, die zumindest an ihren einander zugewandten, quer zur Wagenkasten-Längsrichtung verlaufenden Stirnenden U-förmige Nutanformungen aufweisen, deren offene Seiten einander zugewandt sind und dass in die einander benachbarten Nutanformungen Verbindungsleisten eingesetzt sind.

11. Wagenkasten nach einem der Ansprüche 1 bis 9,
**dadurch gekennzeichnet, dass** die Teilverkleidungen (13, 14) in einem niederflurigen Wagenkastenabschnitt, dessen Boden (3) tiefer angeordnet ist als der Boden (5) in einem zweiten hochflurigen Wagenkastenabschnitt, einen größeren Abstand vom zugehörigen Dachabschnitt aufweisen, als die Teilverkleidungen (13, 14) im zweiten, hochflurigen Wagenkastenabschnitt.

12. Wagenkasten nach einem der Ansprüche 1 bis 11,
**dadurch gekennzeichnet, dass** die Haltelemente (16) an ihrer Unterseite je eine Verblendleiste (20) tragen, die einseitig eng an der benachbarten Wagenkasten-Seitenwand (6) im Bereich der Oberkante (15) der Fenster (10) anliegt und in die elektrische Beleuchtungskörper integriert sind.

## Claims

1. A vehicle body, particularly for a railway vehicle, having an internal panelling provided in the roof region, which, at least transversely to the vehicle body longitudinal axis, comprises multiple partial panels (13, 14), of which the central partial panel (14) and partial panels (13) adjoining laterally thereto are fixed to the roof interior in the region of their end edges facing toward the central partial panel (14), and having baggage racks (17) on diametrically opposing vehicle body side walls (6), which are provided with window openings (10) below the baggage racks (17), support elements (16), to which the baggage racks (17) are attached, being fixed to the side walls (6),
**characterized in that**
the internal panelling comprises a total of three partial panels (13, 14) transverse to the vehicle body longitudinal axis, the support elements (16) each have a groove (18) open on top, into which the longitudinal bottom edge (19) of the assigned lateral partial panel (13) is inserted in each case, and the lateral partial panels (12) each have air channels (22), moulded on in one piece and running in the vehicle body longitudinal direction, on their top side facing toward the vehicle body roof (12) neighboring the central partial panel (14).

2. The vehicle body according to Claim 1,
**characterized in that** the lower edge of the support element (16) for the respective baggage rack (17) is positioned in the region of the upper longitudinal edge (15) of the neighboring window opening (10).

3. The vehicle body according to Claim 1 or 2,
**characterized in that** a ventilation channel (23), having air outlet elements (24) discharging into the vehicle body interior (8), is provided between each of the lateral partial panels (13) and the associated central partial panels (14).

4. The vehicle body according to one of Claims 1 through 3,
**characterized in that** the central partial panel (14) is positioned in a plane that lies higher than the end edges (25) of the neighboring partial panels (13) facing toward it and air outlet elements (24) of ventilation channels (23) are provided on its sides facing toward one another.

5. The vehicle body according to claim 3 or 4,
**characterized in that** the ventilation channel (23) has on its bottom side illumination means (26) directed toward the vehicle body interior (8).

6. The vehicle body according to one of Claims 3 through 5,
**characterized in that** the bottom side of the ventilation channel (23) is at least approximately positioned in the plane in which the end edges (25) of the laterally adjoining partial panels (13) lie.

7. The vehicle body according to one of Claims 1 through 6,
**characterized in that** at least the central partial panel (14) comprises multiple partial sections (14.1) in the vehicle body longitudinal direction, which have edge webs (27) curved downward toward the vehicle body interior (8) at least on their transverse ends facing toward one another and running transversely to the vehicle body longitudinal direction.

8. The vehicle body according to Claim 7,
**characterized in that** the edge webs (27) are drawn at most down into the plane in which the end edges (25) of the neighboring lateral partial panels (13) facing toward one another lie.

9. The vehicle body according to one of Claims 3 through 8,
**characterized in that** the ventilation channel (23) is positioned so it may be pivoted downward.

10. The vehicle body according to one of Claims 1 through 9,
**characterized in that** at least the lateral partial panels (13) comprise multiple partial sections in the vehicle body longitudinal direction, which have U-shaped molded-in grooves, whose open sides face toward one another, at least on their front ends facing toward one another and running transversely to the vehicle body longitudinal direction, and connection strips are inserted into the molded-in grooves neighboring one another.

11. The vehicle body according to one of Claims 1 through 9,
**characterized in that** partial panels (13, 14) have a greater distance to the associated roof section in a low-platform vehicle body section, whose floor (3) is positioned lower than the floor (5) in a second high-platform vehicle body section, than the partial panels (13, 14) in the second, high-platform vehicle body section.

12. The vehicle body according to one of Claims 1 through 11,
**characterized in that** the support elements (16) each carry a veneer strip (20) on their bottom side, which presses tightly against the neighboring vehicle body side wall (6) in the region of the upper edge (15) of the window (10) on one side and in which electrical lamps are integrated.

## Revendications

1. Caisse de véhicule, notamment pour un véhicule ferroviaire, comportant un revêtement intérieur prévu dans la zone du toit, lequel est constitué transversalement par rapport à l'axe longitudinal de la caisse de véhicule d'au moins plusieurs parties de revêtement (13, 14), parmi lesquelles la partie de revêtement centrale (14) et les parties de revêtement latéralement contiguës à celle-ci (14) sont fixées au côté intérieur du toit au niveau de leurs arêtes d'extrémités tournées vers la partie de revêtement centrale (14), et de porte-bagages (17) sur les parois latérales de la caisse de véhicule (16) reposant en vis-à-vis, lesquelles sont pourvues en dessous des porte-bagages (17) d'ouvertures de fenêtres (10), des éléments de retenue (16) étant fixés sur les parois latérales (6) aux quels les porte-bagages (17) sont montés,
**caractérisée en ce que**
le revêtement intérieur est constitué transversalement par rapport à l'axe longitudinal de la caisse de véhicule de trois parties de revêtement (13, 14) au total, **en ce que** les éléments de retenue (16) présentent respectivement une rainure (18) ouverte vers le haut, dans laquelle respectivement l'arête inférieure longitudinale (19) de la partie de revêtement (13) latérale coordonnée est enfoncée et **en ce que** les parties de revêtement (13) latérales présentent sur leur côté supérieur tourné vers le toit de la caisse de véhicule (12) à proximité de la partie de revêtement centrale (14) des canaux d'air (22) respectivement façonnées en une seule pièce, s'étendant dans la direction longitudinale de la caisse de véhicule.

2. Caisse de véhicule selon la revendication 1, **caractérisée en ce que** l'élément de retenue (16) pour le porte-bagages (17) respectif est disposé avec son arête inférieure à proximité de la zone de l'arête longitudinale (15) supérieure de l'ouverture de fenêtre (10) contiguë.

3. Caisse de véhicule selon la revendication 1 ou 2, **caractérisée en ce que**, respectivement entre une partie de revêtement latérale (13) et la partie de revêtement centrale (14) afférente, un canal d'air frais (23) comportant des éléments de sortie d'air (24) débouchant dans l'espace interne de la caisse de véhicule (8) est prévu.

4. Caisse de véhicule selon une des revendications 1 à 3,
**caractérisée en ce que** la partie de revêtement centrale (14) est disposée sur un plan, qui est situé à un niveau plus élevé que les arêtes d'extrémité (25) tournées vers lui des parties de revêtement (13) voisines et **en ce que** des éléments de sortie d'air (24) des canaux d'air frais (23) sont prévus sur leurs côtés tournés l'un vers l'autre.

5. Caisse de véhicule selon la revendication 3 ou 4,
**caractérisée en ce que** le canal d'air frais (23) présente sur son côté inférieur un moyen d'éclairage (26) orienté vers l'espace intérieur de la caisse de véhicule (8).

6. Caisse de véhicule selon une des revendications 3 à 5,
**caractérisée en ce que** le côté inférieur du canal d'air frais (23) est disposé au moins approximativement sur le plan, dans lequel sont situées les arêtes d'extrémité (25) des parties de revêtement (13) latéralement contiguës.

7. Caisse de véhicule selon une des revendications 1 à 6,
**caractérisée en ce que** au moins la partie de revêtement centrale (14) est constituée dans la direction longitudinale de la caisse de véhicule de plusieurs sections partielles (14.1), qui présentent au moins sur leurs extrémités transversales tournées les unes vers les autres, s'étendant transversalement par rapport à la direction longitudinale de la caisse de véhicule des nervures d'arête (27) incurvés vers le bas dans la direction de l'espace intérieur de la caisse de véhicule (8).

8. Caisse de véhicule selon la revendication 7, **caractérisée en ce que** les nervures d'arête (27) sont abaissés au maximum jusqu'au plan, dans lequel sont situées les arêtes d'extrémité (25) tournées les unes vers les autres des parties de revêtement (13) latéralement contiguës.

9. Caisse de véhicule selon une des revendications 3 à 8,
**caractérisée en ce que** le canal d'air frais (23) est disposé vers le bas de manière pivotante.

10. Caisse de véhicule selon une des revendications 1 à 9,
**caractérisée en ce que** au moins les parties de revêtement latérales (13) sont constituées dans la direction longitudinale de la caisse de véhicule de plusieurs sections partielles, qui présentent au moins sur leurs extrémités frontales tournées les unes vers les autres, s'étendant transversalement par rapport à la direction longitudinale de la caisse de véhicule des façonnages de rainure en forme de U, dont les côtés ouverts sont tournés les uns vers les autres et **en ce que** des listels d'assemblage sont insérés dans les façonnages de rainures voisins les uns des autres.

11. Caisse de véhicule selon une des revendications 1 à 9,
**caractérisée en ce que** les parties de revêtement (13, 14) présentent dans une section de caisse de véhicule à plancher bas, dont le sol (3) est disposé plus bas que le sol (5) dans une deuxième section de caisse de véhicule à plancher surélevé, une distance plus grande par rapport à la section de toit correspondante que les parties de revêtement (13, 14) dans la deuxième section de caisse de véhicule à plancher surélevé.

12. Caisse de véhicule selon une des revendications 1 à 11,
**caractérisée en ce que** les éléments de retenue (16) supportent chacun sur leur côté inférieur une baguette de placage (20), qui d'un côté sont enfoncées sur la paroi latérale de la caisse de véhicule (6) contiguë au niveau de l'arête supérieure (15) de la fenêtre (10) et dans laquelle des appareils d'éclairage électriques sont intégrées.
